# EUROPÄISCHE PATENTSCHRIFT

(11) **EP 3 990 704 B1**
(45) Veröffentlichungstag und Bekanntmachung des Hinweises auf die Patenterteilung: **09.08.2023**
(21) Anmeldenummer: 21731422.8
(22) Anmeldetag: 02.06.2021
(51) Int. Cl.: E01H 1/05, E01H 1/08

(54) **SELBSTFAHRENDE KEHRMASCHINE**
SELF-PROPELLED SWEEPING MACHINE
BALAYEUSE AUTOMOTRICE

(30) Priorität: 18.06.2020 DE 102020116166
(43) Veröffentlichungstag der Anmeldung: 04.05.2022
(73) Patentinhaber: Aebi Schmidt Deutschland GmbH, 79837 St. Blasien (DE)
(72) Erfinder: ZUMKELLER, Claus, 79837 St. Blasien (DE); EBNER, Martin, 79733 Görwihl (DE)
(74) Vertreter: Grättinger Möhring von Poschinger Patentanwälte Partnerschaft mbB
(86) Internationale Anmeldenummer: PCT/EP2021/064795
(87) Internationale Veröffentlichungsnummer: WO 2021/254779

(56) Entgegenhaltungen:
- EP-A1- 3 605 031
- CN-A- 111 119 110
- DE-A1- 4 415 662
- DE-A1-102015 003 916
- GB-A- 2 571 624

## Beschreibung

Die vorliegende Erfindung betrifft eine selbstfahrende Kehrmaschine zur Aufnahme von Kehrgut von einer Verkehrsfläche, insbesondere eine Straßenkehrmaschine, umfassend eine Kehrgutaufnahmeeinrichtung und einen Kehrgutsammelbehälter, wobei die Kehrgutaufnahmeeinrichtung einen Aufnahmekopf und eine an diesen anschließende Förderstrecke mit einer in einem Innenraum des Kehrgutsammelbehälters mündenden Abwurf- und Verteileinrichtung umfasst, mittels derer das durch die Kehrgutaufnahmeeinrichtung von der Verkehrsfläche aufgenommene Kehrgut unter Ausbildung einer Kehrgutoberfläche im Innenraum des Kehrgutsammelbehälters verteilbar ist. Insbesondere betrifft die vorliegende Erfindung, wie im Oberbegriff des Anspruchs 1 angegeben, eine solche selbstfahrende Kehrmaschine, bei der der Kehrgutsammelbehälter mit einem Füllstandsensor ausgestattet ist.

Eingangs genannte Kehrmaschinen, welche typischerweise als - mit einer pneumatischen Förderstrecke (Saugschacht) ausgestattete - pneumatisch aufnehmende Kehrmaschinen, als - mit einer mechanischen Förderstrecke (z. B. Bandförderer) ausgestattete - mechanisch aufnehmende Kehrmaschinen oder aber als Kehrmaschinen in Mischbauweise ausgeführt sind, bewähren sich seit vielen Jahren im täglichen Praxiseinsatz. Sie finden auch in zahlreichen Veröffentlichung Erwähnung. Verwiesen wird insoweit beispielsweise auf WO 2010/043406 A1, EP 291 844 A2, DE 86 13 829 U1, EP 164 315 A2, DE 20 40 542 A, DE 72 16 571 U1, DE 25 60 675 C2 und DE 10 19 337 B. Die Abwurf- und Verteileinrichtung sorgt dabei für eine möglichst gleichmäßige Verteilung des Kehrguts im Kehrgutsammelbehälter über dessen Grundfläche, damit idealerweise das gesamte zur Verfügung stehende Volumen des Kehrgutsammelbehälters zur gleichmäßigen Aufnahme von Kehrgut genutzt und somit die Kapazität des Kehrgutsammelbehälters optimal ausgeschöpft werden kann.

Im Laufe des Kehrbetriebs füllt sich der Kehrgutsammelbehälter zunehmend mit Kehrgut. Ist der Kehrgutsammelbehälter voll, wird der Kehrbetrieb unterbrochen und eine - mehr oder weniger weit entfernte - Deponie angefahren, um den Kehrgutsammelbehälter zu entleeren. Rechtzeitiges Beenden des Kehrbetriebs ist dabei eminent wichtig; denn wird der Kehrgutsammelbehälter über-befüllt, führt dies oft zu einer Verstopfung bzw. solchen Verdichtung des Kehrguts, dass dieses sich im Kehrgutsammelbehälter "verklemmt" und damit ein anschließendes Entladen des Kehrgutsammelbehälters nur mit großen Mühen und hohem manuellen und zeitlichen Aufwand möglich ist.

Eine gattungsgemäße, pneumatisch aufnehmende selbstfahrende Kehrmaschine, welche zur Vermeidung einer Über-Befüllung des Kehrgutsammelbehälters über einen Füllstandsensor verfügt, ist aus der CN 111 119 110 A bekannt. Der Füllstandsensor ist als ein an der Decke des Kehrgutsammelbehälters aufgehängter Drehwiderstandssensor ausgeführt, der das Erreichen eines vorgegebenen Füllstandes dadurch detektiert, dass ein Rotor (durch das gesammelte Kehrgut) gebremst wird. Hierdurch wird eine Abschaltung des Sauggebläses ausgelöst; und die Kehrmaschine fährt eine Deponie an.

Um eine Über-Befüllung des Kehrgutsammelbehälters zu verhindern und trotzdem - zur Vermeidung effizienzschädlicher Deponie-Fahrten mit einem nur teilweise gefüllten Kehrgutsammelbehälter - dessen Kapazität bestmöglich auszunutzen, hat sich bei Kehrmaschinen, deren Kehrgutsammelbehälter mit einer Grobgut-Einwurfklappe versehen ist, in der Praxis eingebürgert, dass der Bediener gelegentlich das Führerhaus verlässt und auf den Aufbau steigt, um durch die Grobgut-Einwurfklappe hindurch den Füllstand abzuschätzen. Dies ist allerdings nur bei über einen gewissen Zeitraum abgeschalteter Kehrgutaufnahmeeinrichtung möglich; denn mit der Verteilung des Kehrguts mittels der Abwurf- und Verteileinrichtung geht eine starke Auf- und Verwirbelung insbesondere von leichtem bzw. feinem Kehrgut in dem Kehrgutsammelbehälter einher, wodurch die Sichtverhältnisse im Kehrgutsammelbehälter stark eingetrübt sind.

Die teilweise - zusätzlich oder alternativ - praktizierte Methode, den Füllgrad des Kehrgutsammelbehälters - unter Zugrundelegung einer angenommenen mittleren Dichte - aus der gemessenen Achslast abzuschätzen, ist zwar während des Kehrbetriebs möglich; sie ist aber mit ganz erheblichen Unsicherheiten verbunden, weil die Dichte des Kehrguts je nach dessen Zusammensetzung (Laub, Sand, Splitt, gewöhnliches Misch-Kehrgut, etc.) und Feuchtegrad extrem unterschiedlich sein kann. So lässt sich mit ihr weder eine Über-Befüllung sicher ausschließen, noch eine optimale Effizienz des Kehreinsatzes sicherstellen.

Es gab im Übrigen in der Patentliteratur bereits eine (vergleichsweise kryptische) Erwähnung des möglichen Einsatzes eines Füllstandsensors an einer Kehrmaschine. Und zwar erwähnt die DE 10 2015 003 916 A1, nach der im Bereich des Aufnahmekopfes einer Kehrmaschine zur zeitweiligen Zwischenlagerung von zeitweilig, d. h. bei reduzierter Saugleistung des Sauggebläses, nicht flugfähigem - und somit nicht zum Kehrgutsammelbehälter transportfähigem - Grobschmutz ein Zwischenbehälter angeordnet ist, die Möglichkeit, den Füllstand eben jenes Zwischenbehälters mittels mindestens eines Sensors zu überwachen; ist der Zwischenbehälter voll, wird die Leistung des Sauggebläses heraufgesetzt, um den Zwischenbehälter in den Kehrgutsammelbehälter hinein zu entleeren. Erwähnt werden dabei berührungslos (optisch, Ultraschall, induktiv, kapazitiv) oder berührend (federbelastete Fühler) arbeitende Sensoren.

Bekannt - vgl. den "selbstfahrenden Stadtsauger" ARIAMATIC 240 der TSM Technological Systems by Moro Srl, IT-33080 Fiume Veneto und die zugehörige WO 2019/220467 A1 - ist weiterhin ein selbsttätig einer Bedienperson folgender, über einen herausnehmbaren Sammelbehälter verfügender Abfallsauger, bei dem zum Aufsaugen diskreter Abfälle wie Dosen, Flaschen, Becher, Zigarettenschachteln, Zigarettenkippen, Hundekot, etc. die Bedienperson den über einen Schlauch mit dem Abfallsammelbehälter pneumatisch verbundenen Aufnahmekopf von Hand zu dem aufzusagenden Abfall führt. Mittels einer Laser-Lichtschranke wird erkannt, wenn der maximale Füllstand des Abfallsammelbehälters erreicht ist; der Fahrantrieb wird dann gestoppt, damit die Bedienperson an Ort und Stelle den Kehrgutsammelbehälter entleeren bzw. gegen einen leeren Behälter austauschen kann.

Zum Stand der Technik zählt weiterhin eine Routen-Optimierung für Straßenkehrmaschinen (GB 2 571 624 A) und das Messen eines Füllstandes und/oder Grenzstandes eines Füllguts in einem Behälter mittels eines Radarsensors (EP 3 605 031 A1).

Die vorliegende Erfindung ist darauf gerichtet, zu dem weiter oben dargelegten, bei Kehrmaschinen, welche zum Entleeren des Kehrgutsammelbehälters eine Deponie ansteuern müssen, bestehenden Dilemma - zwischen der bestmöglichen Nutzung der Kapazität des Kehrgutsammelbehälters und dem Risiko von dessen Über-Befüllung - eine Abhilfe zu schaffen und eine praxistaugliche Kehrmaschine bereitzustellen, mit der sich Kehreinsätze besonders effizient durchführen lassen.

Gelöst wird diese Aufgabenstellung, wie im Anspruch 1 angegeben, erfindungsgemäß durch einen bei einer gattungsgemäßen Kehrmaschine als Radarsensor ausgeführten, den Innenraum des Kehrgutsammelbehälters im Bereich eines Abtastkegels abtastenden Füllstandsensor sowie eine mit diesem zusammenwirkende Auswerteeinheit. Dabei ist über einen durch den Füllstandsensor berührungslos gemessene Abstand zwischen dem Füllstandsensor und der Kehrgutoberfläche im Abtastkegel der Grad der Befüllung des Kehrgutsammelbehälters mit Kehrgut in der Auswerteeinheit bestimmbar und durch diese an einer Anzeige- und/oder Signaleinheit ausgebbar. Weiterhin weist der Kehrgutsammelbehälter ein für grobes Kehrgut undurchlässiges Laubsieb auf, welches den Innenraum des Kehrgutsammelbehälters in einen Kehrgutbereich und einen Abluftbereich unterteilt, wobei der Füllstandsensor im Abluftbereich vorgesehen ist und den Kehrgutbereich des Innenraums des Kehrgutsammelbehälters im Bereich des Abtastkegels durch das Laubsieb hindurch abtastet.

Auf überraschend einfache Weise lässt sich in Umsetzung der vorliegenden Erfindung eine Kehrmaschine der gattungsgemäßen Art bereitstellen, mit der sich Kehreinsätze mit einer bisher nicht möglichen Effizienz durchführen lassen. Denn die jederzeit - bei laufendem Kehrbetrieb, d. h. bei fahrender Kehrmaschine und eingeschalteter Kehrgutaufnahmeeinrichtung - mögliche genaue Kenntnis über den Grad der Befüllung des Kehrgutsammelbehälters mit Kehrgut (Füllstand des Kehrguts) erlaubt es, einerseits unnötige Deponiefahren mit nicht optimal ausgenutzter Kapazität der Kehrmaschine und andererseits den zeitlichen Mehraufwand für das Entfernen von - durch "Über-Befüllung" des Kehrgutsammelbehälters hervorgerufenen - "Verklemmungen" des Kehrguts bzw. Unterbrechungen des Kehrbetriebs für eine Sichtkontrolle des Füllstands zu vermeiden. Durch die Anordnung des Füllstandsensors im Abluftbereich "hinter" einem Laubsieb, welches typischerweise ein Gitter mit einer Maschenweite von etwa 0,5 bis 1 cm umfasst und verhindert, dass grobes und relativ leichtes Kehrgut (z. B. Papier, Laub, Folienstücke, Getränkedosen) in den Abluftbereich eintreten und den Kehrgutsammelbehälter auf diesem Wege verlassen kann, kann der Füllstandsensor vor zerstörerischen Kollisionen mit umherwirbelndem, groben Kehrgut geschützt werden, was der Zuverlässigkeit und Langlebigkeit des Füllstandsensors zugute kommt.

Dass es gelingt, durch einen im Inneren eines Kehrgutsammelbehälters zum Einsatz kommenden Radarsensor bei laufendem Kehrbetrieb Daten bereitzustellen, welche sich für die kontinuierliche und genaue Ermittlung des Grads der Befüllung des Kehrgutsammelbehälters mit Kehrgut eignen, ist dabei im höchsten Maße überraschend. Radar kommt nämlich typischerweise in der Luftfahrt und dem Automobilbereich gerade zur Erfassung bewegter Objekte zum Einsatz. Vor diesem Hintergrund widerspricht es allen Erwartungen, einen Radarsensor in einer gattungsgemäßen Kehrmaschine während des Kehrbetriebs im Inneren des Kehrgutsammelbehälters zur "quasistatischen" Messung des aktuellen Füllstands einzusetzen; denn man würde erwarten, dass das umherfliegende aufgewirbelte Kehrgut das Radarsignal derart stört, dass die Messung des Abstandes zwischen Füllstandsensor und Oberfläche des (bereits) abgelagerten Kehrguts unmöglich würde. Überraschenderweise ist das genaue Gegenteil der Fall, indem sich in Umsetzung der Erfindung gerade durch den Einsatz eines Radarsensors (beispielsweise eines handelsüblichen FMCW-Radarsensors der Baumer GmbH, DE-61169 Friedberg) der Grad der Befüllung des Kehrgutsammelbehälters mit Kehrgut im laufenden Kehrbetrieb kontinuierlich und genau ermitteln lässt.

Zweckmäßigerweise ist der Füllstandsensor dabei im oberen Bereich des Kehrgutsammelbehälters (insbesondere in der oberen Hälfte oder dem oberen Drittel bezogen auf eine Behälterhöhe des Kehrgutsammelbehälters) angeordnet und liegt der (vom Füllstandsensor im Bereich des Abtastkegels) abgetastete Innenraum des Kehrgutsammelbehälters unter dem Füllstandsensor. Dies trägt dem Umstand Rechnung, dass sich das Kehrgut während des Kehrbetriebs schwerkraftbedingt zunächst im unteren Bereich des Kehrgutsammelbehälters ansammelt und dort eine Kehrgutoberfläche ausbildet, die dann mit zunehmender Beladung des Kehrgutsammelbehälters mit Kehrgut zunehmend an Höhe gewinnt. Durch die Anordnung des Füllstandsensors im oberen Bereich des Kehrgutsammelbehälters und die Abtastung des darunter liegenden Innenraums durch den Füllstandsensor kann somit erreicht werden, dass der Füllstandsensor nicht schon bei relativ geringen Füllständen von im Kehrgutsammelbehälter angesammelten Kehrgut verschüttet wird. Obwohl für den Fachmann ersichtlich, sei an dieser Stelle explizit erwähnt, dass sich die Bezeichnungen "oberer Bereich", "obere Hälfte", "oberes Drittel", "unterer Bereich" und "darunter liegend" auf die Wirkungsrichtung der Schwerkraft bezogen auf den Kehrgutsammelbehälter während des gattungsgemäßen Kehrbetriebs beziehen und dass die Behälterhöhe durch die Erstreckung des Kehrgutsammelbehälters während des gattungsgemäßen Kehrbetriebs in Wirkrichtung der Schwerkraft bestimmt ist.

Unter dem Abtastkegel des Füllstandsensors ist im Rahmen der vorliegenden Erfindung ein durch einen Öffnungswinkel und eine Kegelachse (auch Abtastachse genannt) definierter gerader Kegel (typischerweise Kreiskegel) zu verstehen, der vom Füllstandsensor sensorisch abgetastet (erfasst) werden kann.

Die vorliegende Erfindung eignet sich für verschiedene Kehrmaschinenbauweisen. Insbesondere lässt sie sich anwenden bei pneumatisch aufnehmenden Kehrmaschinen, welche mit einer pneumatisch arbeitenden Förderstrecke ausgestattet sind, bei mechanisch aufnehmenden Kehrmaschinen, welche mit einer mechanisch arbeitenden Förderstrecke ausgestattet sind, wie auch bei Kehrmaschinen in Mischbauweise.

Gemäß einer vorteilhaften Weiterbildung der Erfindung umfasst die Kehrmaschine (mindestens) ein Sauggebläse, mittels dessen im Innenraum des Kehrgutsammelbehälters ein Unterdruck ausbildbar ist und welches die Abluft aus dem Kehrgutsammelbehälter abführt. Bei pneumatisch aufnehmenden Kehrmaschinen kann dieses Sauggebläse mit jenem identisch sein, welches auch das für die Förderung des Kehrguts durch die pneumatische Förderstrecke (Saugschacht) erforderliche Druckgefälle bereitstellt, wobei die entsprechende Luftströmung - ggf. im Zusammenwirken mit der Abwurf- und Verteileinrichtung weiterhin zuzuordnenden Prall- und/oder Leitblechen - auch zu der Verteilung des in den Kehrgutsammelbehälter gelangenden Kehrguts über die Grundfläche des Kehrgutsammelbehälters beiträgt. Bei mechanisch aufnehmenden Kehrmaschinen kann das betreffende Sauggebläse nicht nur der Abfuhr von Abluft aus dem Kehrgutsammelbehälter, sondern auch als Blasaggregat dienen, indem ein aus dem Sammelbehälter erzeugten Unterdruck angesaugter (Teil-)Luftstrom auch gezielt auf die Mündung der Abwurf- und Verteileinrichtung (z. B. auf eine Art Abwurftisch) gerichtet wird, um dort für ein Verwehen des über die mechanische Förderstrecke in den Kehrgutsammelbehälter gelangenden Kehrguts zu dessen Verteilung über die Grundfläche des Kehrgutsammelbehälters zu sorgen. Alternativ oder zusätzlich zum Blasaggregat könnte hierzu auch ein rotierendes Schleuderaggregat zum Einsatz kommen, indem das über die mechanische Förderstrecke in den Kehrgutsammelbehälter gelangende Kehrgut zunächst auf eine Art rotierenden Schleuderteller oder rotierende Schleuderwalze gelangt und anschließend rotations- bzw. fliehkraftbedingt über die Grundfläche des Kehrgutsammelbehälters verteilt wird.

Ist - in dem vorstehend dargelegten Sinne - die Kehrmaschine mit einem in dem Kehrgutsammelbehälter einen Unterdruck (gegenüber der Umgebung) erzeugenden Sauggebläse ausgestattet, so weist, in einer abermals besonders vorteilhaften Weiterbildung der Erfindung, der Kehrgutsammelbehälter eine Wandung mit einem derart ausgeführten Durchbruch auf, dass durch den Durchbruch hindurch Umgebungsluft (ggf. durch eine den Radarsensor seitlich umgebende Hülse oder sonstige Luftleiteinrichtung geleitet) an dem Füllstandsensor entlang in den Kehrgutsammelbehälter einströmbar ist bzw. einströmt, wenn im Innenraum des Kehrgutsammelbehälters ein Unterdruck ausgebildet ist. Die sich dabei ausbildende, am Füllstandsensor entlangströmende "Spülströmung" kann dabei verhindern, dass sich Verunreinigungen wie insbesondere umherwirbelndes Kehrgut am Füllstandsensor ablagern und dort entweder das bestimmungsgemäße Funktionieren des Füllstandsensors beeinträchtigen und/oder eine aufwändige, manuelle Reinigung des Füllstandsensors nötig machen.

Der vorstehend erwähnte, für das Einströmen einer "Spülströmung" in den Kehrgutsammelbehälter genutzte Wandungs-Durchbruch kann dabei, namentlich wenn der Radarsensor nahe einer Wandung des Kehrgutsammelbehälters angeordnet ist, in kürzestmöglicher Distanz zu dem Radarsensor in der betreffenden Wandung ausgebildet sein. Ist dies die obere Behälterwandung, so ist der besagte Durchbruch zweckmäßigerweise mittels einer das Eindringen von Regen unterbindenden Haube oder dergleichen abgedeckt. Je nach den baulichen Details des Kehrgutsammelbehälters kann indessen besonders vorteilhaft sein, wenn der Wandungs-Durchbruch (z. B. in einer Seitenwand oder der Stirnwand des Kehrgutsammelbehälters) in räumlicher Entfernung zu dem Radarsensor angeordnet ist, wobei sich in diesem Fall ein die Spülluft-Strömung leitender Kanal von dem Wandungs-Durchbruch bis zu dem Radarsensor erstreckt, wo er in die weiter oben erwähnte Luftleiteinrichtung übergeht. Besonders günstig ist dabei, wenn ein (für die Stromversorgung und/oder Datenübertragung vorgesehenes) Anschlusskabel des Radarsensors in dem Kanal verlegt ist; denn auf diese Weise ist es geschützt vor einer Beschädigung durch umherfliegendes Kehrgut.

Ganz besonders bevorzugt ist dabei der Füllstandsensor so positioniert, dass sich das Laubsieb innerhalb eines Blindbereichs des Radarsensors befindet, wobei als Blindbereich eines Radarsensors jener Nahbereich anzusehen ist, in dem eine Abstandsmessung nicht möglich ist, da die Laufzeit eines innerhalb des Blindbereichs reflektierten Radarsignals so klein ist, dass sie messtechnisch nicht erfasst und verarbeitet werden kann. Durch die Anordnung des Laubsiebs innerhalb eben dieses Blindbereichs des Radarsensors kann verhindert werden, dass das am Laubsieb reflektierte Radarsignal die Messung des Abstands zur Kehrgutoberfläche verfälscht. Besonders günstig wirkt sich auch in diesem Zusammenhang die weiter oben erläuterte, am Füllstandsensor ausgebildete, an diesem entlang strömende Spülströmung (s. o.) aus; denn diese kann zusätzlich auch ein Zusetzen des Laubsiebs mit grobem Kehrgut im Schnittbereich mit dem Abtastkegel des Füllstandsensors verhindern, was der Genauigkeit und Verlässlichkeit der Messung zuträglich ist.

Gemäß einer weiteren bevorzugten Weiterbildung der Erfindung weist die Kehrmaschine ein Führerhaus auf, in welchem die Anzeige- und/oder Signaleinheit angeordnet ist. Auf diese Weise kann ein im Führerhaus anwesender Bediener einfach und komfortabel während des Kehrbetriebs den aktuellen Füllstand ablesen und auf dieser Grundlage entscheiden, wie lange er den Kehrbetrieb noch fortsetzen kann und wann er diesen zur Entleerung des Kehrgutsammelbehälters zu unterbrechen hat. Eine durch diese Information mögliche geschickte Wahl der Route dergestalt, dass Leerfahrten minimiert werden, kann weiter zur hervorragenden Effizienz der Kehrmaschine bzw. der mit dieser möglichen Kehreinsätze beitragen.

Abermals bevorzugt sind der Kehrmaschine aktuelle Positionsdaten (z. B. GPS-Koordinaten) zuordenbar und umfasst die Kehrmaschine eine die aktuellen Positionsdaten verarbeitende Kehrrouten-Planungseinrichtung, wobei die Kehrrouten-Planungseinrichtung datenübertragend mit der Auswerteeinheit kommuniziert und bei der Kehrroutenplanung von der Auswerteeinheit übertragene Daten berücksichtigbar sind. Auf diese Weise kann ermöglicht werden, dass beispielsweise der aktuelle Füllstand und/oder dessen zeitliche Entwicklung bei der Planung des weiteren Verlaufs der aktuellen Kehrroute berücksichtigt werden können und damit eine dynamische Kehrroutenplanung ermöglicht wird, um somit unproduktive Fahrten zur Deponie zu minimieren und somit die Effizienz des Betriebs der Kehrmaschine zu erhöhen.

Gemäß einer anderen bevorzugten Weiterbildung weist die Wandung des Kehrgutsammelbehälters zumindest im Schnittbereich mit dem Abtastkegel eine ebene Bodenplatte auf und ist der Füllstandsensor derart ausgerichtet, dass seine Abtastachse weniger als 5°, besonders bevorzugt weniger als 3°, gegenüber der örtlichen Flächennormale der Bodenplatte geneigt ist. Auf diese Weise kann erreicht werden, dass (bei leerem Kehrgutsammelbehälter) das von der Bodenplatte reflektierte Radarsignal vom Füllstandsensor aufgefangen werden kann und somit bei vollständig leerem Kehrgutbehälter der Abstand vom Füllstandsensor zur Bodenplatte gemessen werden kann, sodass auch in dieser Betriebssituation der Grad der Befüllung des Kehrgutsammelbehälters mit Kehrgut in der Auswerteeinheit bestimmbar und durch diese an einer Anzeige- und/oder Signaleinheit ausgebbar ist. Das Signal beim leeren Kehrgutsammelbehälter kann dabei auch zur regelmäßigen bzw. gelegentlichen Eichung des den Radarsensor und die Auswerteeinheit umfassenden Messsystems herangezogen werden.

Nachfolgend wird ein Ausführungsbeispiel der Erfindung anhand der Zeichnung näher erläutert. Dabei zeigt
- Fig. 1: eine erfindungsgemäße Kehrmaschine in teiltransparenter Schrägansicht,
- Fig. 2: den Kehrgutsammelbehälter samt Füllstandsensor und Laubsieb aus Fig. 1 in einer vertikalen Schnittansicht und
- Fig. 3: einen vergrößerten Ausschnitt des Bereichs des Füllstandsensors gemäß Fig. 2.

Bei der in Fig. 1 in teiltransparenter Schrägansicht sowie in den Figuren 2 und 3 in vertikalen Schnittansichten teilweise dargestellten selbstfahrenden Kehrmaschine 1 zur Aufnahme von Kehrgut K von einer Verkehrsfläche V handelt es sich um eine pneumatisch aufnehmende Straßenkehrmaschine 1'. Die Straßenkehrmaschine 1' weist eine zweiachsige LKW-Chassis 2 mitsamt Führerhaus 3 sowie eine Kehrgutaufnahmeeinrichtung 4, einen Kehrgutsammelbehälter 5 und ein Sauggebläse 6 auf, mittels dessen im Innenraum 7 des Kehrgutsammelbehälters 5 ein Unterdruck ausbildbar ist.

Die Kehrgutaufnahmeeinrichtung 4 umfasst, auf einander gegenüberliegenden Seiten des LKW-Chassis' 2 zwischen den beiden Achsen A angeordnet, zwei Aufnahmeköpfe 8. Jeder Aufnahmekopf 8 weist einen Saugmund 8b auf, welcher in einem zugeordneten höhenverstellbaren, im (in Fig. 1 dargestellten) abgesenkten Zustand mittels Stützrädern 8a auf der Verkehrsfläche V abgestützten Saugwagen 8' angebracht ist, der auch eine zugeordnete, drehbar angetriebene Walzenbürste 8c trägt. Am Chassis 2 sind weitere drehbare (Zuführ-)Bürsten 8c' aufgehängt.

An jeden Saugmund 8b schließt eine - als pneumatisch arbeitende Förderstrecke 9' (Saugschacht) ausgeführte - Förderstrecke 9 mit jeweils einer im Kehrgutsammelbehälter 5 mündenden, jeweils ein Prallblech 10 umfassende Abwurf- und Verteileinrichtung 11 an. Mittels der Abwurf- und Verteileinrichtungen 11 kann das durch die Kehrgutaufnahmeeinrichtung 4 von der Verkehrsfläche V aufgenommene Kehrgut K unter Ausbildung einer Kehrgutoberfläche KO im Kehrgutsammelbehälter 5 verteilt werden.

Der (zu Entleerungszwecken kippbare) Kehrgutsammelbehälter 5 weist eine Wandung 12 auf, die eine ebene Bodenplatte 12a, zwei Seitenwände 12b, eine schwenkbare Heckklappe 12c sowie ein Oberteil 12d umfasst. Ein im Kehrgutsammelbehälter 5 angeordnetes für grobes Kehrgut K undurchlässiges Laubsieb 13 unterteilt in Verbindung mit einer Zwischenwand 14 den Innenraum 7 des Kehrgutsammelbehälters in einen Kehrgutbereich 7a und einen Abluftbereich 7b. Das Sauggebläse 6 kommuniziert über den Abluftbereich 7b mit dem Innenraum 7 des Kehrgutsammelbehälters 5.

Wird mittels des Sauggebläses 6 ein Unterdruck im Innenraum 7 des Kehrgutsammelbehälters 5 ausgebildet, kann Kehrgut K (von der Verkehrsfläche V) mitsamt einem Luftstrom durch die Aufnahmeköpfe 8 angesaugt und durch die beiden Förderstrecken 9 in den Kehrgutsammelbehälter 5 gefördert werden. Dort prallt das Kehrgut K (mitsamt dem Luftstrom) an die Prallbleche 10 und wird dabei - unterstützt von einem entsprechend ausgerichteten, eine weitere Strömungsumlenkung bewirkenden Gummivorhang 15 - in seiner Bewegungsrichtung nach schräg unten in Richtung der Bodenplatte 12a bzw. der Heckklappe 12c umgelenkt.

Während insbesondere schweres Kehrgut K (Kehrgut mit relativ hoher Dichte) anschließend zügig Richtung Bodenplatte 12a fällt und sich somit mehr oder weniger unterhalb der Prallbleche 10 ansammelt, wird insbesondere leichtes Kehrgut K vom Luftstrom noch etwas weitergetragen bevor es sich absetzt und in einem weiter von den Prallblechen 10 entfernten Bereich ansammelt. Umherwirbelndes leichtes grobes Kehrgut K wird durch das Laubsieb 13 am Eintritt in den Abluftbereich 7b gehindert. Lediglich der Luftstrom und feines Kehrgut K, für das das Laubsieb 13 durchlässig ist und welches weiter stromabwärts aus dem Luftstrom herausgefiltert wird, können das Laubsieb 13 passieren und über den Abluftbereich 7b in Richtung des Sauggebläses 6 befördert werden.

Die (in Fig. 2 gestrichelt dargestellte) Kehrgutoberfläche KO bildet sich dabei zunächst im unterem Bereich des Kehrgutsammelbehälters 5 aus und verlagert sich mit zunehmender Beladung des Kehrgutsammelbehälters 5 mit Kehrgut K in Richtung des oberen Bereichs des Kehrgutsammelbehälters 5. Obwohl die Kehrgutoberfläche KO über den Kehrgutsammelbehälter 5 hinweg unregelmäßig verlaufen und (wie in Fig.2 gestrichelt dargestellt) insbesondere eine mehr oder weniger "hügelige" Struktur ausprägen kann, hat sich die Lage der Kehrgutoberfläche KO im Bereich etwa mittig unter dem Laubsieb 13 als äußerst aussagekräftig für den (volumetrischen) Füllgrad des Kehrgutsammelbehälters 5 herausgestellt.

Im Abluftbereich 7b des Kehrgutsammelbehälters 5, also in Strömungsrichtung "hinter" dem Laubsieb 13 und somit geschützt vor umherwirbelndem Kehrgut K, ist ein als Radarsensor 16' ausgeführter, den darunter liegenden Innenraum 7 des Kehrgutsammelbehälters 5 durch das Laubsieb 13 hindurch im Bereich eines Abtastkegels 17 abtastender Füllstandsensor 16 angeordnet. Der Abtastkegel 17 erstreckt sich dabei entlang einer Abtastachse 17a und weist einen Öffnungswinkel 17b auf. Der Füllstandsensor 16 ist dabei derart ausgerichtet, dass seine Abtastachse 17a weniger als 5° gegenüber der örtlichen Flächennormale der Bodenplatte 12a geneigt ist. Durch den als Radarsensor 16' ausgeführten Füllstandsensor 16 kann (basierend auf dem in der Radartechnik üblichen und aus diesem Grunde nicht weiter ausgeführten Prinzip der Reflexion eines ausgesendeten Radarsignals an einer abzutastenden Oberfläche und der Ermittlung der Laufzeit des Radarsignals vom Zeitpunkt des Aussendens bis zum Zeitpunkt des Detektierens des reflektierten Radarsignals) berührungslos ein - ggf. mittlerer - Abstand zwischen dem Füllstandsensor 16 und der Kehrgutoberfläche KO im Abtastkegel 17 gemessen werden.

Innerhalb eines bestimmten Nahbereichs (Blindbereich) des Abtastkegels 17 des Füllstandsensors 16 ist dabei technisch bedingt keine Abstandsmessung möglich. Der Füllstandsensor 16 und das Laubsieb 13 sind derart zueinander angeordnet, dass das Laubsieb 13 den Abtastkegel 17 des Füllstandsensor 16 innerhalb des Blindbereichs schneidet.

Wie insbesondere in Fig. 3 - einer Vergrößerung des in Fig. 2 durch einen strichpunktierten Kreis eingefassten Bereichs - ersichtlich ist der Füllstandsensor 16 in einer rohrförmigen, an ihrem dem Innenraum des Kehrgutsammelbehälters zugewandten Ende eine Öffnung 18a aufweisende Sensorhülse 18 aufgenommen und hierzu durch geeignete (in der Zeichnung nicht dargestellte) Befestigungsmittel fixiert.

Die Sensorhülse 18 ist dabei über einen Flansch 18b mit dem Oberteil 12d der Wandung des Kehrgutsammelbehälters 5 fest verbunden und weist flanschseitig in einem die Sensorhülse 18 teilweise verschließenden Hülsenboden 18c einen Hülsenbodendurchbruch 18d auf. Zwischen dem Füllstandsensor 16 und der zylinderförmigen Innenfläche der Sensorhülse 18 erstreckt sich ein (lediglich von den Befestigungsmitteln überbrückter) ringförmiger Spalt 19.

Durch einen in dem Behälterdeckel 12d vorgesehenen (und mit einem Gitter 20 abgedeckten) Durchbruch 21 sowie den Hülsenbodendurchbruch 18d hindurch, kann (bei im Innenraum 7 des Kehrgutsammelbehälters 5 ausgebildetem Unterdruck) Umgebungsluft durch die Sensorhülse 18, den ringförmigen Spalt 19 passierend an dem Füllstandsensor 16 entlang in den Kehrgutsammelbehälter 5 einströmen und dabei insbesondere im Bereich der (dem Innenraum 7 des Kehrgutsammelbehälters 5 zugewandten) Stirnseite 16a des Füllstandsensors 16 eine Spülströmung ausbilden. Der sich dabei ausbildende Strömungsverlauf ist in Fig. 3 schematisch durch Blockpfeile B angedeutet. Dadurch, dass die dem Innenraum 7 des Kehrgutsammelbehälters 5 zugewandte Stirnseite 16a des Füllstandsensors 16 gegenüber dem (dem Innenraum 7 des Kehrgutsammelbehälters 5 zugewandten) Ende der Sensorhülse 18 zurückverlagert ist, wird der Schutz des Füllstandsensors 16 vor ungewollter mechanischer Einwirkung zusätzlich befördert.

Im Zusammenwirken mit einer Auswerteeinheit 22 kann aus dem (mittleren) Abstand zwischen dem Füllstandsensor 16 und der Kehrgutoberfläche KO im Abtastkegel 17 der Grad der Befüllung des Kehrgutsammelbehälters 5 mit Kehrgut K bestimmt und in einer im Führerhaus 3 angeordnete Anzeige- und Signaleinheit 23 ausgegeben werden.

Kurzfristige starke Ausschläge des in der Anzeige- und Signaleinheit 23 ausgegebenen Grads der Befüllung des Kehrgutsammelbehälters 5 (beispielsweise hervorgerufen durch ein "Hin-und-Her-Schwappen" von fließfähigem Kehrgut K innerhalb des Kehrgutsammelbehälters 5 bei Kurvenfahrt und/oder beim Überfahren von Bodenunebenheiten) können mit Hilfe des Einsatzes von geeigneten Signalfiltern oder durch Mittelwertbildung verhindert oder zumindest reduziert werden. Mittels geeigneter Signalfilter lassen sich auch wenig plausible, große Abstandsmesswerte herausfiltern, die beispielsweise durch eine unerwünschte Mehrfachreflexion des Radarsignals innerhalb des Kehrgutsammelbehälters 5 hervorgerufen werden können.

Durch die Erfassung des besonders "aussagekräftigen" Bereichs unter dem Laubsieb 13 kann erreicht werden, dass bereits der Einsatz eines einzigen Füllstandsensors 16 ausreicht, um zuverlässig und aussagekräftig den Füllgrad des Kehrgutsammelbehälters 5 zu bestimmen. Allerdings ist es auch denkbar, mehrere Füllstandsensoren 16 im Kehrgutsammelbehälter 5 anzuordnen, die die Lage der Kehrgutoberfläche KO in verschiedenen Bereichen des Kehrgutsammelbehälters 5 erfassen, um auf diese Weise ein noch genaueres Bild über den Füllgrad des Kehrgutsammelbehälters 5 sowie die Verteilung des Kehrguts K innerhalb des Kehrgutsammelbehälters 5 zu erhalten.

## Patentansprüche

1. Selbstfahrende Kehrmaschine (1) zur Aufnahme von Kehrgut (K) von einer Verkehrsfläche (V), insbesondere Straßenkehrmaschine (1'), umfassend eine Kehrgutaufnahmeeinrichtung (4) und einen Kehrgutsammelbehälter (5) mit einem Füllstandsensor (16), wobei die Kehrgutaufnahmeeinrichtung (4) einen Aufnahmekopf (8) und eine an diesen anschließende Förderstrecke (9) mit einer in einem Innenraum (7) des Kehrgutsammelbehälters (5) mündenden Abwurf- und Verteileinrichtung (11) umfasst, mittels derer das durch die Kehrgutaufnahmeeinrichtung (4) von der Verkehrsfläche (V) aufgenommene Kehrgut (K) unter Ausbildung einer Kehrgutoberfläche (KO) im Innenraum (7) des Kehrgutsammelbehälters (5) verteilbar ist, **gekennzeichnet durch** die Ausführung des Füllstandsensors (16) als den Innenraum (7) des Kehrgutsammelbehälters (5) im Bereich eines Abtastkegels (17) abtastender Radarsensor (16') sowie eine mit dem Radarsensor (16') zusammenwirkende Auswerteeinheit (22), wobei über einen durch den Füllstandsensor (16) berührungslos gemessenen Abstand zwischen dem Füllstandsensor (16) und der Kehrgutoberfläche (KO) im Abtastkegel (17) der Grad der Befüllung des Kehrgutsammelbehälters (5) mit Kehrgut (K) in der Auswerteeinheit (22) bestimmbar und durch diese an einer Anzeige- und/oder Signaleinheit (23) ausgebbar ist, wobei weiterhin der Kehrgutsammelbehälter (5) ein für grobes Kehrgut (K) undurchlässiges Laubsieb (13) aufweist, welches den Innenraum (7) des Kehrgutsammelbehälters (5) in einen Kehrgutbereich (7a) und einen Abluftbereich (7b) unterteilt, wobei der Füllstandsensor (16) im Abluftbereich (7b) vorgesehen ist und den Kehrgutbereich (7a) des Innenraums (7) des Kehrgutsammelbehälters (5) im Bereich des Abtastkegels (17) durch das Laubsieb (13) hindurch abtastet.

2. Kehrmaschine (1) nach Anspruch 1, **dadurch gekennzeichnet, dass** die Förderstrecke (9) als pneumatisch arbeitende Förderstrecke (9') ausgeführt ist.

3. Kehrmaschine (1) nach Anspruch 1, **dadurch gekennzeichnet, dass** die Förderstrecke (9) als mechanisch arbeitende Förderstrecke ausgeführt ist und die Abwurf- und Verteileinrichtung (11) ein rotierendes Schleuderaggregat und/oder ein Blasaggregat umfasst.

4. Kehrmaschine (1) nach einem der Ansprüche 1 bis 3, **dadurch gekennzeichnet, dass** die Kehrmaschine (1) ein Sauggebläse (6) umfasst, mittels dessen im Innenraum (7) des Kehrgutsammelbehälters (5) ein Unterdruck ausbildbar ist.

5. Kehrmaschine (1) nach Anspruch 4, **dadurch gekennzeichnet, dass** der Kehrgutsammelbehälter (5) eine Wandung (12) mit einem derart ausgeführten Durchbruch (20) aufweist, dass durch den Durchbruch (20) hindurch Umgebungsluft an dem Füllstandsensor (16) entlang in den Kehrgutsammelbehälter (5) einströmbar ist.

6. Kehrmaschine (1) nach einem der vorangehenden Ansprüche, **dadurch gekennzeichnet, dass** die Wandung (12) des Kehrgutsammelbehälters (5) zumindest im Schnittbereich mit dem Abtastkegel (17) des Füllstandsensors (16) eine ebene Bodenplatte (12a) aufweist, wobei der Füllstandsensor (16) derart ausgerichtet ist, dass seine Abtastachse (17a) weniger als 10°, besonders bevorzugt weniger als 5°, gegenüber der örtlichen Flächennormale der Bodenplatte (12a) geneigt ist.

7. Kehrmaschine (1) nach einem der vorangehenden Ansprüche, **dadurch gekennzeichnet, dass** die Kehrmaschine (1) ein Führerhaus (3) aufweist, in welchem die Anzeige- und/oder Signaleinheit (23) angeordnet ist.

8. Kehrmaschine (1) nach einem der vorangehenden Ansprüche, **dadurch gekennzeichnet, dass** der Kehrmaschine (1) aktuelle Positionsdaten zuordenbar sind und die Kehrmaschine (1) eine die aktuellen Positionsdaten verarbeitende Kehrrouten-Planungseinrichtung umfasst, wobei die Kehrrouten-Planungseinrichtung datenübertragend mit der Auswerteeinheit (22) kommuniziert und bei der Kehrroutenplanung von der Auswerteeinheit (22) übertragende Daten berücksichtigbar sind.

## Claims

1. A self-propelled sweeping machine (1) for intake of debris (K) from a traffic surface (V), especially a street-sweeping machine (1'), comprising a debris-intake device (4) and a debris-collecting hopper (5) having a filled-level sensor (16), wherein the debris-intake device (4) comprises an intake head (8) and a conveyor section (9) attached thereto with an ejection and distribution device (11) opening into an inner space (7) of the debris-collecting hopper (5), by means of which the debris (K) taken in by the debris-intake device (4) from the traffic surface (V) can be distributed in the inner space (7) of the debris-collecting hopper (5) with formation of a debris surface (KO), **characterized by** the design of the filled-level sensor (16) as a radar sensor (16') scanning the inner space (7) of the debris-collecting hopper (5) in the region of a scan cone (17) as well as by an evaluation unit (22) cooperating with the radar sensor (16'), wherein, via a distance between the filled-level sensor (16) and the debris surface (KO) in the scan cone (17), measured contactlessly by a filled-level sensor (16), the degree of filling of the debris-collecting hopper (5) with debris (K) can be determined in the evaluation unit (22) and output by it to a display and/or signaling unit (23), wherein further the debris-collecting hopper (5) has a leaf screen (13) that is impassable for coarse debris (K) and that subdivides the inner space (7) of the debris-collecting hopper (5) into a debris region (7a) and an exhaust-air region (7b), wherein the filled-level sensor (16) is provided in the exhaust-air region (7b) and the debris region (7a) of the inner space (7) of the debris-collecting hopper (5) is scanned in the region of the scan cone (17) through the leaf screen (13).

2. The sweeping machine (1) of claim 1, wherein the conveyor section (9) is designed as a pneumatically operating conveyor section (9').

3. The sweeping machine (1) of claim 1, wherein the conveyor section (9) is designed as a mechanically operating conveyor section and the ejection and distribution device (11) comprises a rotating whirler assembly and/or blower assembly.

4. The sweeping machine (1) of one of claims 1 to 3, wherein the sweeping machine (1) comprises a suction fan (6), by means of which a vacuum can be created in the inner space (7) of the debris-collecting hopper (5).

5. The sweeping machine (1) of claim 4, wherein the debris-collecting hopper (5) has a wall (12) with penetration (20) designed such that ambient air can flow through the opening (20) along the filled-level sensor (16) into the debris-collecting hopper (5).

6. The sweeping machine (1) of one of the preceding claims, wherein the wall (12) of the debris-collecting hopper (5) is provided at least in the region of intersection with the scan cone (17) of the filled-level sensor (16) with a flat bottom plate (12a), wherein the filled-level sensor (16) is aligned such that its scan axis (17a) is inclined at less than 10°, particularly preferably less than 5°, to the local normal to the surface of the bottom plate (12a).

7. The sweeping machine (1) of one of the preceding claims, wherein the sweeping machine (1) has a driver's cab (3), in which the display and/or signaling unit (23) is disposed.

8. The sweeping machine (1) of one of the preceding claims, wherein current position data can be assigned to the sweeping machine (1), and the sweeping machine (1) comprises a sweeping-route planning device that processes the current position data, wherein the sweeping-route planning device communicates in data-transmission mode with the evaluation unit (22) and data transmitted by the evaluation unit (22) can be taken into consideration during sweeping-route planning.

## Revendications

1. Balayeuse automobile (1) pour recueillir des déchets à balayer (K) d'une surface de circulation (V), en particulier une balayeuse de rues (1') comprenant un système de réception de déchets à balayer (4) et une benne de collecte de déchets à balayer (5) avec un capteur de niveau de remplissage (16), sachant que le système de ramassage de déchets à balayer (4) comprend une tête de ramassage (8) et une voie de transport (9) se raccordant à celle-ci avec un système d'expulsion et de répartition (11) débouchant dans un compartiment intérieur (7) de la benne de collecte de déchets à balayer (5) au moyen duquel les déchets à balayer (K) ramassés par le système de ramassage de déchets à balayer (4) depuis la surface de balayage (V) peuvent être répartis dans le compartiment intérieur (7) de la benne de collecte de déchets à balayer (5) en formant une surface supérieure de déchets à balayer (KO), **caractérisée par** l'exécution du capteur de niveau de remplissage (16) sous la forme d'un capteur à radar (16') analysant le compartiment intérieur (7) de la benne de collecte de déchets à balayer (5) dans la zone d'un cône d'exploration (17) ainsi qu'une unité d'exploitation (22) coopérant avec le capteur à radar (16'), sachant que sur une distance mesurée sans contact par le capteur de niveau de remplissage (16) entre le capteur de niveau de remplissage (16) et la surface supérieure de déchets à balayer (KO) dans le cône d'exploration (17), le degré de remplissage de la benne de collecte de déchets à balayer (5) en déchets à balayer (K) peut être déterminé dans l'unité d'exploitation (22) et peut être délivré par celle-ci à une unité d'affichage et/ou de signalisation (23), sachant en plus que la benne de collecte de déchets à balayer (5) comporte un filtre à feuilles (13) imperméable aux déchets à balayer (K) grossiers, lequel subdivise le compartiment intérieur (7) de la benne de collecte de déchets à balayer (5) en une zone de déchets à balayer (7a) et une zone d'aération (7b), sachant que le capteur de niveau de remplissage (16) est prévu dans la zone d'aération (7b) et analyse la zone de déchets à balayer (7a) du compartiment intérieur (7) de la benne de collecte de déchets à balayer (5) dans la zone du cône d'exploration (17) à travers le filtre à feuilles (13) .

2. Balayeuse (1) selon la revendication 1, **caractérisée en ce que** la voie de transport (9) est réalisée sous la forme d'une voie de transport (9') à fonctionnement pneumatique.

3. Balayeuse (1) selon la revendication 1, **caractérisée en ce que** la voie de transport (9) est réalisée sous la forme d'une voie de transport (9') à fonctionnement mécanique et le système d'expulsion et de répartition (11) comprend un groupe centrifugeur rotatif et/ou un groupe soufflant.

4. Balayeuse (1) selon l'une quelconque des revendications 1 à 3, **caractérisée en ce que** la balayeuse (1) comprend une soufflerie aspirante (6) au moyen de laquelle une dépression peut être constituée dans le compartiment intérieur (7) de benne de collecte de déchets à balayer (5) .

5. Balayeuse (1) selon la revendication 4, **caractérisée en ce que** la benne de collecte de déchets à balayer comporte une paroi (12) avec un passage (20) réalisé de telle manière que de l'air ambiant peut être aspiré à travers le passage (20) le long du capteur de niveau de remplissage (16) dans la benne de collecte de déchets à balayer (5).

6. Balayeuse automobile (1) selon l'une quelconque des revendications précédentes, **caractérisée en ce que** la paroi (12) de la benne de collecte de déchets à balayer (5) comporte au moins dans la zone de découpe avec le cône d'exploration (17) du capteur de niveau de remplissage (16), une plaque de fond plane (12a), sachant que le capteur de niveau de remplissage (16) est orientée de telle manière que son axe d'exploration (17a) est incliné de moins de 10°, en particulier de préférence de moins de 5°, par rapport à la verticale de surface locale de la plaque de fond (12a).

7. Balayeuse (1) selon l'une quelconque des revendications précédentes, **caractérisée en ce que** la balayeuse (1) comporte une cabine de conducteur (3) dans laquelle est disposée l'unité d'affichage et/ou de signalisation (23) .

8. Balayeuse (1) selon l'une quelconque des revendications précédentes, **caractérisée en ce que** des données de position actuelles peuvent être attribuées à la balayeuse (1) et la balayeuse (1) comprend un système de planification d'itinéraires de balayage traitant les données de position actuelles, sachant que le système de planification d'itinéraires de balayage communique en transmission de données avec l'unité d'exploitation (22) et **en ce que** les données de transmission peuvent être prises en considération par l'unité d'exploitation (22) lors de la planification des itinéraires de balayage.
